# EUROPÄISCHE PATENTSCHRIFT

(11) **EP 0 008 027 B1**
(45) Veröffentlichungstag und Bekanntmachung des Hinweises auf die Patenterteilung: **01.12.1982**
(21) Anmeldenummer: 79102571.1
(22) Anmeldetag: 20.07.1979
(51) Int. Cl.: G09F 3/10, G09F 3/02, B65C 11/02

(54) **Etikettenband mit Selbstklebeetiketten**
Self-adhesive label strip
Bande d'étiquettes auto-collantes

(30) Priorität: 07.08.1978 DE 2834592; 29.03.1979 DE 2912348
(43) Veröffentlichungstag der Anmeldung: 20.02.1980
(73) Patentinhaber: Esselte Pendaflex Corporation, Garden City New York 11530 (US)
(72) Erfinder: Wippern, Gerhard, D-6932 Hirschhorn/Neckar (DE)
(74) Vertreter: Freischem, Werner, Dipl.-Ing.

## Beschreibung

Die Erfindung bezieht sich auf ein Etikettenband, mit in Reihe auf einem durchgehenden Trägerband leicht lösbar haftenden, voneinander getrennten Selbstklebeetiketten für Etikettenbedruck- und Ausgabegeräte, die mit einer die Etiketten schrittweise fördernden Abzugsvorrichtung ausgerüstet sind.

Derartige Etikettenbänder sind bekannt aus der US-A-2095437, der DE-A-1205888 und der DE-B-1486149. Diese Etikettenbänder werden in Preisauszeichnungsgeräten verarbeitet, in denen die Etiketten bedruckt werden und anschliessend in eine Spendstellung gebracht werden, in der sie vom Trägerband zumindest weitgehend gelöst sind und durch ein Andrückglied, zum Beispiel eine elastische Rolle, gegen einen zu etikettierenden Gegenstand gedrückt werden können.

Mit Hilfe dieser Etikettenbedruck- und Ausgabegeräte ist es auch möglich, eine Kette bedruckter Etiketten auszugeben, sofern Etikettenbänder benutzt werden, bei denen die Etiketten nur durch einen einfachen Trennschnitt oder aber durch eine Perforierung voneinander getrennt sind. Werden derartige Etikettenbänder beispielsweise in ein Handpreisauszeichnungsgerät nach der DE-A-1224661 eingelegt und das Handetikettiergerät nur als Etikettendrucker benutzt, dann wird aus diesem Gerät eine Kette aneinanderhängender bedruckter, vom Trägerband gelöster Selbstklebeetiketten aus dem Gerät ausgestossen. Die Selbstklebeetiketten hängen dann über eine Leimbrücke oder aber über eine Perforierung aneinander und können leicht voneinander getrennt werden. Die bedruckten Etiketten können dann von Hand an einen zu etikettierenden Gegenstand angebracht werden.

Auf diese Weise ist es möglich, Etiketten auch an solche Flächen mühelos anzubringen, die mit dem Andrückglied des Etikettiergerätes nicht oder nur schwer erreichbar sind. Bei dieser Methode besteht aber der Nachteil, dass die Selbstklebemittelschicht der bedruckten Etiketten nicht mehr durch das Trägerband geschützt ist. Es können deshalb nur relativ wenig Etiketten nacheinander bedruckt und von Hand an die zu etikettierenden Flächen angeklebt werden, weil andernfalls die Gefahr besteht, dass die bedruckten Selbstklebeetiketten miteinander verkleben oder mit ihrer Selbstklebeschicht an Flächen geraten, auf denen sie nicht haften sollen. Auch macht es Schwierigkeiten, derartige, vom Trägerband befreite Selbstklebeetiketten aufzubewahren.

Aus Fig. 13 der DE-B-1223244 ist ein Etikettenband bekannt, das sich zusammensetzt aus einem durchgehenden Trägerband und in Reihe leicht lösbar darauf haftenden, voneinander getrennten Selbstklebeetiketten, deren Klebstoffschicht von einem auf dem Trägerband haftenden Abdeckstreifen geschützt ist, der in Längsrichtung und in Querrichtung unterteilt ist. Wenn das Trägerband abgezogen wird, nimmt es auch den auf einer Seite der Längsunterteilung befindlichen und auf dem Trägerband haftenden Teil des Abdeckstreifens mit, während der andere Teil des Abdeckstreifens in Verbindung mit dem vom Trägerband abgelösten Etikett verbleibt, so dass man das Etikett erfassen kann, ohne dass der druckempfindliche Klebstoff vor dem Anbringen des Etiketts an einer Fläche oder während dieses Vorganges verunreinigt wird. Das Trägerband kann aber auch so abgezogen werden, dass beide Teile des in Längsrichtung geteilten Abdeckstreifens an den vereinzelten Etiketten haften bleiben. Etikettenbänder dieser Art sind ungeeignet zur Verarbeitung in Preisauszeichnungsgeräten, in denen die Etiketten bedruckt werden und anschliessend in eine Spendstellung gebracht werden, in der sie vom Trägerband zumindest weitgehend gelöst sind und mit Hilfe eines Andrückgliedes, zum Beispiel einer elastischen Rolle an einen zu etikettierenden Gegenstand angebracht werden können. Würde man ein Etikettenband gemäss der DE-B-1223244 in ein Preisauszeichnungsgerät einlegen, dann könnte zwar das Trägerband von einer Abzugsvorrichtung absatzweise abgezogen und die Etiketten bedruckt werden, die vom Trägerband zumindest weitgehend gelösten, in Spendstellung stehenden Etiketten können aber nicht an einen zu etikettierenden Gegenstand angebracht werden, weil der teilweise oder ganz auf der Klebeschicht haftende Abdeckstreifen ein Ankleben des Etiketts verhindern würde.

Aufgabe der Erfindung ist es, ein Etikettenband der eingangs genannten Art zu schaffen, bei dem die geschilderten Nachteile nicht auftreten und bei dem die bedruckten Etiketten entweder von dem Andrückglied des Etikettiergerätes an einen zu etikettierenden Gegenstand gedrückt und angeklebt werden können, oder aber eine Reihe bedruckter Etiketten ausgegeben werden können, deren Selbstklebemittelschicht zumindest weitgehend geschützt ist.

Diese Aufgabe wird erfindungsgemäss dadurch gelöst, dass unter dem Trägerband ein durchgehendes Unterlageband angeordnet ist, das mit dem Trägerband oder den Selbstklebeetiketten mit einer derartigen Haftkraft verbunden ist, dass entweder nur das Unterlageband oder das Unterlageband zusammen mit dem Trägerband von der Abzugsvorrichtung abziehbar ist. Wird ein derartiges Etikettenband in ein Preisauszeichnungsgerät eingesetzt, dann kann der Etikettenvorschub dadurch bewirkt werden, dass entweder nur das Unterlageband von der Abzugsvorrichtung des Etikettiergerätes schrittweise abgezogen wird oder aber das Unterlageband zusammen mit dem Trägerband von dieser Abzugsvorrichtung schrittweise abgezogen wird. Im ersteren Fall löst sich an der Umlenkvorrichtung des Preisauszeichnungsgerätes das Trägerband zusammen mit den darauf haftenden Selbstklebeetiketten vom Unterlageband ab. Man erhält also einen Streifen, der sich zusammensetzt aus einem Trägerband und darauf haftenden bedruckten Etiketten.

Ein derartiger Streifen mit bedruckten Etiketten kann verschiedenen Zwecken dienen. Es ist beispielsweise möglich, zur Auszeichnung von Waren, an die man mit dem Preisauszeichnungsgerät nur schwer herankommt, zum Beispiel Textilien in einem Regal oder Schrank, gestapelte Wäsche, Handtücher, Bettücher oder bei denen ein am Preisauszeichnungsgerät in Spendstellung gebrachtes Etikett sich nur schwer mit der Andrückrolle des Gerätes andrücken lässt, beispielsweise bei extrem kleinen Gegenständen, wie Schmuck, kleine Spielwaren, Glas- und Porzellantieren oder zum Überkleben des Preises auf Anhängeetiketten, mehrere Leute einzusetzen, denen jeweils ein Streifen bedruckter Etiketten zur Verfügung gestellt wird und die von diesem Streifen die Selbstklebeetiketten von Hand abnehmen und an den zu etikettierenden Gegenstand drücken.

Eine andere Verwendungsmöglichkeit derartiger Etikettenbänder besteht darin, dass den Verkäufern Streifen von Selbstklebeetiketten zur Verfügung gestellt werden, auf die ein den Verkäufer kennzeichnendes Symbol gedruckt ist. Beim Verkauf eines Gegenstandes kann der Verkäufer das ihn kennzeichnende Selbstklebeetikett neben dem Preisetikett anbringen, so dass beispielsweise an der Kasse nicht nur der Verkauf des Gegenstandes registriert wird, sondern auch der Verkäufer, um so den Verkaufserfolg der einzelnen Verkäufer zu erfassen.

Wird das erfindungsgemässe Etikettenband so in ein Preisauszeichnungsgerät eingelegt, dass die Abzugsvorrichtung sowohl das Unterlageband als auch das Trägerband abzieht, dann können mit Hilfe des Etikettiergerätes die Etiketten bedruckt und das jeweils in Spendstellung gelangte bedruckte Etikett mit Hilfe des Andrückgliedes gegen - einen zu etikettierenden Gegenstand gedrückt werden. Um das Preisauszeichnungsgerät umzurüsten, braucht lediglich das Trägerband um die Umlenkkante herumgeführt und zusammen mit dem Unterlageband in die Abzugsvorrichtung, beispielsweise ein Walzenpaar, eingelegt zu werden.

Zweckmässigerweise ist zwischen dem Trägerband und dem Unterlageband ein Klebemittel angeordnet, um auf diese Weise eine gewisse Haftung des Trägerbandes auf dem Unterlageband zu erreichen. Es kann vorteilhaft sein, ein wachsartiges Klebemittel zu verwenden beziehungsweise ein Klebemittel, das nicht oder nur sehr schwach selbstklebend ist.

Das Trägerband kann aber auch über eine Prägeverformung mit dem Unterlageband verbunden sein.

Um eine Verbindung des Unterlagebandes mit dem übrigen Etikettenband zu erreichen, kann es auch vorteilhaft sein, das Trägerband etwas schmaler auszubilden als das Unterlageband und die Selbstklebeetiketten. Bei einem derartigen Etikettenband haften die Ränder der Selbstklebeetiketten auf dem Unterlageband. Ein derartiges Etikettenband hat den Vorteil, dass sich bei einem Streifen bedruckter Etiketten die Etiketten sehr leicht vom Trägerband ablösen lassen.

Je nach Art und Ausbildung der Abzugsvorrichtung des Etikettiergerätes ist darauf zu achten, dass das Unterlageband klebstofffrei die Transportvorrichtung des Etikettiergerätes passiert. Es muss verhindert werden, dass sich Klebstoffpartikel an der Transportvorrichtung des Etikettiergerätes festsetzen und Störungen hervorrufen. Bei den bekannten Etikettiergeräten bestehen die Vorrichtungen zum Abzug des Trägerbandes oder eines Unterlagebandes aus einem Rollenpaar oder einem vor- und zurückschwingenden Greifer, oder aus einer Förderwalze, die mit Vorsprüngen versehen ist, welche in Ausnehmungen des Trägerbandes oder eines Unterlagebandes eingreifen.
Es gibt Abzugsvorrichtungen für Etikettiergeräte, welche das abzuziehende Trägerband oder Unterlageband nur in einem bestimmten Bereich der Breite des Bandes berühren. Für diese Geräte ist ein Etikettenband besonders vorteilhaft, bei dem das Trägerband beidseitig eine klebstoffabweisende, insbesondere silikonisierte Schicht aufweist und das Unterlageband an der am Trägerband anliegenden Seite stellenweise mit einer Selbstklebemittelschicht versehen ist. Bei diesem Etikettenband haftet zwar Selbstklebemittel am Unterlageband, jedoch gelingt es, das Selbstklebemittel derart auf dem Unterlageband anzuordnen, dass es nicht in Berührung kommt mit den Elementen der Transportvorrichtung des Etikettiergerätes. Die Selbstklebemittelschicht kann als sehr schmaler Streifen im mittleren Bereich des Unterlagebandes angeordnet sein, oder als zwei schmale Streifen in Nähe der Ränder des Unterlagebandes, je nachdem, wie die Transportvorrichtung des Etikettiergerätes ausgebildet ist. Da das Unterlageband nur mit geringer Haftkraft am Trägerband haften soll, kann die Selbstklebemittelschicht sehr sparsam aufgetragen werden, das heisst sehr dünn und auf relativ kleine Flächenbereiche des Unterlagebandes. Dieses Etikettenband hat den Vorteil, dass das Trägerband an seiner Unterseite völlig klebstofffrei ist, wenn es zusammen mit den vorgedruckten Etiketten das Etikettenbedruck- und Ausgabegerät verlässt.

Es ist aber auch möglich, zwischen dem Unterlageband und dem Trägerband eine zusammenhängende, streifenartige Selbstklebemittelschicht anzuordnen und das Trägerband beidseitig und das Unterlageband zumindest an der am Trägerband anliegenden Seite mit einer klebstoffabweisenden, insbesondere silikonisierten Schicht zu versehen. Bei diesem Etikettenband musste die Selbstklebemittelschicht ein in sich zusammenhängendes Band bilden, um an der Umlenkvorrichtung aus dem Preisauszeichnungsgerät zusammen mit dem Trägerband herausgeführt und vom Trägerband abgezogen werden zu können.

Es werden nun vier Ausführungsbeispiele der Erfindung unter Bezugnahme auf die Zeichnung näher erläutert.

Die Figuren 1, 3, 5 und 7 zeigen Draufsichten auf vier Ausführungsformen des erfindungsgemässen Etikettenbandes,

die Figuren 2,4,6 und 8 zeigen Schnittansichten der in den Figuren 1, 3, 5 und 7 dargestellten Etikettenbänder, bei denen die Dicke der Bänder stark vergrössert ist.

Die Etikettenbänder setzen sich zusammen aus einem Trägerband 1, auf dem Trägerband haftenden Selbstklebeetiketten 2 und einem unter dem Trägerband 1 angeordneten Unterlageband 3.

In Fig. 1 ist ein Etikettenband mit glatten Seitenrändern dargestellt, bei denen die Breite der rechteckigen Selbstklebeetiketten 2 der Breite des Unterlagebandes 3 entspricht, und bei denen die Etiketten 2 unmittelbar aneinanderliegend durch glatte Trennschnitte voneinander getrennt sind.

Wie die Fig. 2 zeigt, haften die Selbstklebeetiketten 2 mit ihrer Selbstklebemittelschicht 4 sowohl auf dem Trägerband 1 als auch an den Rändern auf dem Unterlageband 3. Werden mit einem Preisauszeichnungsgerät die Selbstklebeetiketten 2 nur bedruckt, dann löst sich an der Umlenkvorrichtung des Etikettiergerätes das Trägerband 1 mit den darauf haftenden Etiketten 2 vom Unterlageband 3 ab. Die mit ihren Rändern über das Trägerband seitlich vorragenden Selbstklebeetiketten können nur sehr leicht vom Trägerband 1 abgenommen werden. Dennoch schützt das Trägerband 1 den grösseren Teil der Selbstklebemittelschicht 4 der Etiketten 2.

Fig. 3 zeigt ein Etikettenband mit wellenförmig verlaufenden Seitenrändern, bei dem das Trägerband 1 das Unterlageband 3 und der Streifen von Selbstklebeetiketten 2 deckungsgleich sind. Wie Fig. 4 zeigt, ist zwischen dem Trägerband 1 und dem Unterlageband 3 ein Klebemittel 5 angeordnet, das eine leichte Haftverbindung zwischen dem Trägerband 1 und dem Unterlageband 3 herstellt. Als Klebemittel kann Wachs oder Stearin verwendet werden. Das Klebemittel kann als dünne Schicht oder auch in einem Punktraster aufgetragen sein.

Bei dem Ausführungsbeispiel nach Fig. 5 haften auf dem Trägerband 1 kreisrunde Etiketten 2. Das Trägerband 1 ist mit dem gleich grossen Unterlageband 3 über eine Prägeverformung 6 verbunden, die in der Längsmitte des Etikettenbandes angeordnet ist. In der Längsmitte des Trägerbandes 1 und des Unterlagebandes 3 sind in gleichen Abständen zwischen den Etiketten 2 runde Ausstanzungen angeordnet. In diese Ausstanzungen können Elemente der Abzugsvorrichtung eines Preisauszeichnungsgerätes eingreifen, wodurch ein registergenauer Transport der Etiketten bewirkt wird.

Bei dem Etikettenband nach Fig. 7 und 8 ist das Klebemittel 5 streifenförmig auf das Unterlageband 3 aufgetragen, und zwar derart, dass es nicht in Berührung kommt mit den am Unterlageband 3 angreifenden Elementen der Abzugsvorrichtung des Etikettiergerätes. Bei diesem Etikettenband ist das Trägerband 1 beidseitig mit einer klebstoffabweisenden Schicht versehen.

## Patentansprüche

1. Etikettenband mit in Reihe auf einem durchgehenden Trägerband leicht lösbar haftenden, voneinander getrennten Selbstklebeetiketten für Etikettenbedruck- und Ausgabegeräte, die mit einer die Etiketten schrittweise fördernde Abzugsvorrichtung ausgerüstet sind, dadurch gekennzeichnet, dass unter dem Trägerband (1) ein durchgehendes Unterlageband (3) angeordnet ist, das mit dem Trägerband (1) oder den Selbstklebeetiketten (2) mit einer derartigen Haftkraft verbunden ist, dass entweder nur das Unterlageband (3) oder das Unterlageband (3) zusammen mit dem Trägerband (1) von der Abzugsvorrichtung abziehbar ist.

2. Etikettenband nach Anspruch 1, dadurch gekennzeichnet, dass zwischen dem Trägerband (1) und dem Unterlageband (3) zumindest stellenweise ein Klebemittel (5) angeordnet ist.

3. Etikettenband nach Anspruch 2, dadurch gekennzeichnet, dass das Klebemittel (5) wachsartig ist.

4. Etikettenband nach Anspruch 1, dadurch gekennzeichnet, dass das Trägerband (1) über eine Prägeverformung (6) mit dem Unterlageband (3) verbunden ist.

5. Etikettenband nach Anspruch 1, dadurch gekennzeichnet, dass das Trägerband (1) nur zum grössten Teil die Selbstklebemittelschicht (4) der Etiketten (2) abdeckt und das Unterlageband (3) das Trägerband (1) und den restlichen Teil der Unterseite der Selbstklebeetiketten abdeckt.

6. Etikettenband nach Anspruch 5, dadurch gekennzeichnet, dass das Trägerband (1) schmaler ist als das Unterlageband (3) und die Selbstklebeetiketten (2).

7. Etikettenband nach Anspruch 5, dadurch gekennzeichnet, dass im Trägerband (1) Ausstanzungen angeordnet sind, durch welche das Unterlageband (3) über die Selbstklebemittelschicht (4) mit den Selbstklebeetiketten (2) verbunden ist.

8. Etikettenband nach Anspruch 2, dadurch gekennzeichnet, dass das Trägerband (1) beidseitig eine klebstoffabweisende, insbesondere silikonisierte Schicht aufweist, und das Unterlageband (3) an der am Trägerband (1) anliegenden Seite zumindest stellenweise mit einer Selbstklebemittelschicht (5) versehen ist.

9. Etikettenband nach Anspruch 8, dadurch gekennzeichnet, dass die Selbstklebemittelschicht (5) sich nur über einen schmalen Streifen im mittleren Bereich des Unterlagebandes (3) erstreckt.

10. Etikettenband nach Anspruch 8, dadurch gekennzeichnet, dass die Selbstklebemittelschicht (5) sich nur über zwei schmale Streifen in Nähe der Ränder des Unterlagebandes (3) erstreckt.

## Claims

1. A label strip with self-adhesive labels which are separate from each other and which easily removably adhere in series to a continuous carrier strip, for label printing and dispensing apparatuses which are provided with a pull-off device for stepwise feed of the labels, characterised in that disposed below the carrier strip (1) is a continuous backing strip (3) which is joined to the carrier strip (1) or the self-adhesive labels (2) with such an adhesive force that either only the backing strip (3) or the backing strip (3) together with the carrier strip (1) can be pulled off by the pull-off device.

2. A label strip according to claim 1 characterised in that an adhesive (5) is arranged at least in places between the carrier strip (1) and the backing strip (3).

3. A label strip according to claim 2 characterised in that the adhesive (5) is wax-like.

4. A label strip according to claim 1 characterised in that the carrier strip (1) is joined to the backing strip (3) by way of embossing deformation (6).

5. A label strip according to claim 1 characterised in that the carrier strip (1) covers only for the major part the self-adhesive layer (4) on the labels (2) and the backing strip (3) covers the carrier strip (1) and the remaining portion of the underside of the self-adhesive labels.

6. A label strip according to claim 5 characterised in that the carrier strip (1) is narrower than the backing strip (3) and the self-adhesive labels (2).

7. A label strip according to claim 5 characterised in that punched-out portions are arranged in the carrier strip (1), by means of which the backing strip (3) is joined to the self-adhesive labels (2), by way of the self-adhesive layer (4).

8. A label strip according to claim 2 characterised in that the carrier strip (1) has an adhesive- repellent, in particular a siliconized layer, on both sides, and that the backing strip (3) is provided at lease in places with a self-adhesive layer (5), on the side towards the carrier strip (1).

9. A label strip according to claim 8 characterised in that the self-adhesive layer (5) extends only over a narrow band in the central region of the backing strip (3).

10. A label strip according to claim 8 characterised in that the self-adhesive layer (5) extends only over two narrow bands in the proximity of the edges of the backing strip (3).

## Revendications

1. Bande d'étiquettes munie d'étiquettes autocollantes, séparées les unes des autres, alignées sur une bande porteuse continue à laquelle elles adhèrent légèrement pour pouvoir en être séparées; pour appareils d'impression et de distribution d'étiquettes qui sont équipés d'un dispositif de tirage-décollement des étiquettes avançant pas à pas, caractérisées par une sous-bande continue (3) disposée sous la bande porteuse (1), fixé à la bande porteuse (1) ou aux étiquettes autocollantes (2) par une force d'adhérence qui est telle que, soit la sous-bande (3) seule, soit la sous-bande (3) et la bande porteuse (1), soient tirables par le dispositif de tirage-décollement.

2. Bande d'étiquettes selon la revendication 1, caractérisée par le fait qu'un agent collant (5) est disposé au moins par endroits entre la bande porteuse (1) et la sous-bande (3).

3. Bande d'étiquettes selon la revendication 1, caractérisée par le fait que l'agent collant (5) est cireux.

4. Bande d'étiquettes selon la revendication 1, caractérisée par le fait que la bande-porteuse (1) est liée à la sous-bande (3) par un gaufrage (6).

5. Bande d'étiquettes selon la revendication 1, caractérisée par le fait que la bande porteuse (1) ne couvre que dans sa majeure partie la couche d'agent autocollant (4) des étiquettes (2) et que la sous-bande (3) couvre la bande porteuse (1) et la partie restante de la surface inférieure des étiquettes autocollantes.

6. Bande d'étiquettes selon la revendication 5, caractérisée par le fait que la bande porteuse (1) est plus étroite que la sous-bande (3) et les étiquettes autocollantes (2).

7. Bande d'étiquettes selon la revendication 5, caractérisée par le fait que des poinçonnages sont faits dans la bande porteuse (1), par lesquels la sous-bande (3) est liée avec les étiquettes autocollantes (2), par l'intermédiaire de la couche d'agent autocollant (4).

8. Bande d'étiquettes selon la revendication 2, caractérisée par le fait que la bande porteuse (1) présente sur ses deux faces une couche de matière insensible à la colle, préférablement une couche au silicone, et que la surface de la sous-bande (3) en regard de la bande porteuse (1) est munie au moins par endroits d'une couche d'agent autocollant (5).

9. Bande d'étiquettes selon la revendication 8, caractérisée par le fait que la couche d'agent autocollant (5) ne s'étend que sur un ruban étroit dans la zone médiane de la sous-bande (3).

10. Bande d'étiquettes selon la revendication 8, caractérisée par le fait que la couche d'agent autocollant (5) ne s'étend que sur deux étroits rubans à proximité des bords de la sous-bande.
